# EUROPÄISCHE PATENTSCHRIFT

(11) **EP 2 894 114 B1**
(45) Veröffentlichungstag und Bekanntmachung des Hinweises auf die Patenterteilung: **13.02.2019**
(21) Anmeldenummer: 14200241.9
(22) Anmeldetag: 23.12.2014
(51) Int. Cl.: B65D 83/48, B65D 83/42

(54) **Ventilbaugruppe für Aerosolbehälter**
Valve assembly for aerosol container
Bloc de soupape pour récipient aérosol

(30) Priorität: 13.01.2014 DE 102014100280
(43) Veröffentlichungstag der Anmeldung: 15.07.2015
(73) Patentinhaber: Thomas GmbH, 63505 Langenselbold (DE)
(72) Erfinder: Franz, Walter, 96145 Gemünda (DE); Seling, Kerstin, 96487 Dörfles-Esbach (DE)
(74) Vertreter: Lorenz, Bernd Ingo Thaddeus

(56) Entgegenhaltungen:
- BE-A- 674 080
- DE-A1- 2 556 163
- FR-A1- 2 313 617
- JP-A- H09 240 761
- JP-A- 2005 271 921
- US-A- 2 890 817

## Beschreibung

Die Erfindung betrifft eine Ventilbaugruppe für Aerosolbehälter mit einem Ventilteller, einer Ventilanordnung, die mindestens ein Abgabeelement, einen Dichtungsring und eine Druckfeder umfasst, und mit einem Aufnahmeraum für die Ventilanordnung. Der Aufnahmeraum weist an seiner Oberseite eine Montageöffnung zum Einsetzen der Ventilanordnung auf. Die Montageöffnung des mit dem Ventilteller verbundenen Aufnahmeraums ist von einer Fläche verschlossen, die eine Durchtrittsöffnung für das Abgabeelement aufweist. Der Dichtungsring ist zwischen dieser Fläche und einer die Montageöffnung des Aufnahmeraums umgebenden ringförmigen Sitzfläche eingespannt und verschließt eine Öffnung des Abgabeelements, wenn das Abgabeelement unter der Wirkung der Druckfeder axial an dem Dichtungsring abgestützt ist. Bei dem Abgabeelement handelt es sich um einen Stem oder Aktuator. An seiner Unterseite weist der Aufnahmeraum einen Anschluss für ein Steigrohr oder andere spezifische Bauteile, die eine Fluidverbindung mit dem Innenraum des Aerosolbehälters herstellen, auf.

Eine Ventilbaugruppe mit den beschriebenen Merkmalen ist aus DE 38 07 156 A1 bekannt. Der Ventilteller der bekannten Ventilbaugruppe besteht aus Kunststoff und weist einen einstückig angeformten Aufnahmeraum auf, in den die Ventilanordnung eingesetzt wird. Der Aufnahmeraum wird anschließend durch eine Kunststoffkappe verschlossen, die mit dem Ventilteller durch Schweißen dicht verbunden wird. Der Dichtungsring greift in eine umfangsseitige Ringnut eines Stems ein, wenn der Stem unter der Wirkung der Druckfeder axial an dem Dichtungsring abgestützt ist. Oberhalb der Ringnut ist der Durchmesser des Stems größer als der Durchmesser eines fernerliegenden Abschnitts. Zur Druckbefüllung eines mit der Ventilbaugruppe verschlossenen Aerosolbehälters wird der Stem so weit in das Innere des Aufnahmeraums niedergedrückt, bis der mit einem geringen Durchmesser ausgebildete Abschnitt des Stems in die Durchtrittsöffnung der Kunststoffkappe eintaucht und sich dadurch ein ringförmiger Durchtrittsquerschnitt für das Treibmittel bildet. Das Fluid strömt durch einen Spalt zwischen der Dichtung und dem Stem in den Aufnahmeraum, durchströmt den Aufnahmeraum und gelangt von dort in den Innenraum des Aerosolbehälters. Da der Stem konstruktionsbedingt einen kleinen Durchmesser aufweist und innerhalb des Aufnahmeraums mit einem Schiebesitz geführt ist, ist der Strömungsweg mit einem merklichen Druckverlust behaftet, was sich nachteilig auf die Füllgeschwindigkeit auswirkt.

Aus JP H09240761 A ist eine Ventilbaugruppe für Aerosolbehälter mit den eingangs beschriebenen Merkmalen bekannt. Gemäß einem in den Fig. 5 und 6 dargestellten Ausführungsbeispiel sind am äußeren Umfang des mit der Ventilanordnung bestückten Aufnahmeraums Gaskanäle angeordnet, die sich von der Unterseite des Ventiltellers mit bis zum Umfang des Dichtungsrings erstrecken, wobei zwischen dem Abgabeelement und der das Abgabeelement umgebenden Durchtrittsöffnung ein Spalt vorgesehen ist, der an einer Stirnfläche des Dichtungsrings endet und mit den Gaskanälen einen Strömungsweg zur Druckbefüllung eines mit der Ventilbaugruppe verschlossenen Aerosolbehälters bilden. Der Aufnahmeraum für die Ventilanordnung ist in einem Ventilgehäuse angeordnet, das in einer Montageöffnung an der Unterseite des Ventiltellers montierbar ist. Eine Montage der Ventilanordnung durch eine an der Oberseite des Ventiltellers zugänglichen Montageöffnung ist nicht möglich.

Vor diesem Hintergrund liegt der Erfindung die Aufgabe zugrunde, eineVentilbaugruppe für Aerosolbehälter anzugeben, die einfach und mit wenigen Montageschritten vollautomatisch montiert werden kann. Ferner soll der Strömungsweg innerhalb der Ventilbaugruppe bei einer Druckbefüllung einen großen Strömungsquerschnitt freigeben und nach der Druckbefüllung wieder dicht verschlossen sein.

Gegenstand der Erfindung und Lösung dieser Aufgabe ist eine Ventilbaugruppe nach Anspruch 1.

Erfindungsgemäß sind am äußeren Umfang des Aufnahmeraums Gaskanäle angeordnet, die sich von der Unterseite des Ventiltellers bis zum Umfang des Dichtungsrings erstrecken und zusammen mit einem Spalt, der zwischen dem Abgabeelement und der das Abgabeelement umgebenden Durchtrittsöffnung vorgesehen ist und an einer Stirnfläche des Dichtungsrings endet, einen Strömungsweg zur Druckbefüllung eines mit der Ventilbaugruppe verschlossenen Aerosolbehälters bilden. Bei der Druckbefüllung eines mit der Ventilbaugruppe verschlossenen Aerosolbehälters baut sich an der Stirnfläche des Dichtungsrings ein hoher Druck auf. Das Abgabeelement kann in der Position verbleiben, in der die Öffnung des Abgabeelements durch den Dichtungsring verschlossen ist. Da der Dichtungsring durch das Abgabeelement unterseitig abgestützt ist, dichtet der Dichtungsring den Aufnahmeraum weiterhin ab und verhindert, dass Treibmittel in den Aufnahmeraum eintritt. Dagegen nimmt die Dichtkraft zwischen der Stirnfläche des Dichtungsrings und der benachbarten Fläche infolge des auf die Stirnfläche des Dichtungsrings wirkenden Fülldrucks ab. Durch den auf die Stirnfläche des Dichtungsrings wirkenden Fülldruck verformt sich der Dichtungsring, wobei ein Strömungsweg zwischen der Stirnfläche des Dichtungsrings und der den Aufnahmeraum verschließenden Fläche freigegeben wird. Das Treibmittel strömt über den gesamten Umfang des Dichtungsrings radial ab und wird durch die unmittelbar anschließenden Gaskanäle in den Innenraum des Aerosolbehälters geleitet. Nach Beendigung des Füllvorgangs und Entlastung des von außen auf die Stirnfläche des Dichtungsrings wirkenden Drucks liegt der Dichtungsring wieder mit einer ausreichenden Dichtwirkung an der Abdeckfläche an. Zur Dichtwirkung trägt auch bei, dass der Innendruck des befüllten Aerosolbehälters auf den umfangsseitigen Rand des Dichtungsrings wirkt und eine Vorspannung des Dichtungsrings verstärkt. Damit ist der Strömungsweg, der für die Druckbefüllung genutzt worden ist, wieder betriebssicher verschlossen.

Die beschriebene Befüllung betrifft insbesondere die Befüllung mit Treibmittel. In einem separaten Verfahrensschritt kann das Produkt zugeführt werden. Dazu wird das Abgabeelement nach unten gedrückt, so dass die Öffnung des Abgabeelements mit dem Aufnahmeraum der Ventilanordnung strömungstechnisch in Verbindung steht und die Befüllung mit dem Produkt durch das Abgabeelement und dessen Öffnung durch den Aufnahmeraum und ein unterseitig angeschlossenes Steigrohr erfolgen kann.

Andere Arten der Befüllung sollen nicht ausgeschlossen sein. Die erfindungsgemäße Ventilanordnung ermöglicht beispielsweise auch eine Druckbefüllung mit Treibmittel, wenn das Abgabeelement nach unten gedrückt wird, bis die Öffnung des Abgabeventils mit dem Aufnahmeraum der Ventilanordnung strömungstechnisch in Verbindung steht. Der Strömungsweg des Treibmittels erstreckt sich hierbei sowohl über Spalt, Dichtungsring und Gaskanäle als auch über das Abgabeelement, dessen Öffnung durch den Aufnahmeraum und ein unterseitig angeschlossenes Steigrohr.

Erfindungsgemäß ist die Montageöffnung des Aufnahmeraums an der Oberseite des Ventiltellers zugänglich und ist die Durchtrittsöffnung für das Abgabeelement in einem Deckel angeordnet, der an dem Ventilteller befestigt ist und die Montageöffnung des Aufnahmeraums verschließt. Der Aufnahmeraum der Ventilbaugruppe kann von der Ventiltelleraußenseite her mit der Ventilanordnung, d. h. zumindest einem Abgabeelement, einem Dichtungsring und der Druckfeder, bestückt werden. Anschließend muss der Aufnahmeraum nur noch durch Aufbringen des Deckels verschlossen werden. Die beschriebene konstruktive Ausführung der Erfindung ermöglicht eine einfache und vollautomatisierte Montage, die sich durch eine geringe Anzahl von Montageschritten auszeichnet. Die für eine Druckbefüllung eines mit der Ventilbaugruppe verschlossenen Aerosolbehälters vorgesehenen Gaskanäle erstrecken sich von der Unterseite des Ventiltellers bis zu einer Fläche des Deckels.

Der Ventilteller und der Deckel bestehen vorzugsweise aus Kunststoff, wobei mehrere Möglichkeiten zur Verbindung des Ventiltellers und des Deckels in Betracht kommen. So kann der Deckel mit dem Ventilteller verschweißt oder verklebt werden. Alternativ können der Deckel und der Ventilteller durch eine Rastverbindung formschlüssig verbunden sein. Eine vorteilhafte konstruktive Ausgestaltung einer solchen Rastverbindung sieht vor, dass der Ventilteller an seiner Oberseite einen Kragen aufweist, in den der Deckel ohne Überstand einsetzbar ist, und dass der Deckel durch Rastelemente an der Innenseite des Kragens fixiert ist. Die konstruktive Ausgestaltung ermöglicht eine sehr einfache Montage, wobei sich eine Verbindung einstellt, die nicht zerstörungsfrei lösbar ist. Gemäß einer Ausführungsvariante umfasst der Deckel einen an der Oberseite des Ventiltellers angeformten Kragen und ist durch Rastelemente an der Außenseite des Kragens fixiert. Die aus einem Kragen und einem Deckel bestehende Anordnung zeichnet sich, unabhängig von der konkreten konstruktiven Ausgestaltung, durch eine hohe Formstabilität aus, was sich vorteilhaft auf die Funktion der Ventilbaugruppe auswirkt.

Der Ventilteller und der Aufnahmeraum bestehen zweckmäßig aus Kunststoff und lassen sich kostengünstig als einstückiges Spritzgussteil herstellen, welches beide Funktionen vereint. Das Kunststoffspritzgussteil hat die Form eines Ventiltellers und einen angeformten Aufnahmeraum für die Ventilanordnung. Der Aufnahmeraum ist integraler Bestandteil des Ventiltellers und einstückig mit diesem verbunden. An der oberseitigen Stirnfläche des Ventiltellers ist bei dieser Ausführung eine Vertiefung mit einer Sitzfläche für den Dichtungsring eingeformt. Die Gaskanäle sind am Umfang der Vertiefung angeordnet und erstrecken sich bis zur Unterseite des Ventiltellers.

Während der Ventilteller für viele Anwendungen standardisierte Abmessungen aufweisen kann, ist die Länge und der Durchmesser des Aufnahmeraums abhängig von der konstruktiven Ausführung der Ventilanordnung und der Gestaltung ihrer Ventilelemente. Daher kann es vorteilhaft sein, wenn der Aufnahmeraum und der Ventilteller aus separaten Bauteilen bestehen, die miteinander kombiniert werden können. Eine vorteilhafte Ausführung der Erfindung sieht vor, dass der Aufnahmeraum und der Ventilteller aus separaten Bauteilen bestehen, wobei der Ventilteller eine Öffnung zur Montage des Aufnahmeraums aufweist und wobei das den Aufnahmeraum bildende Bauteil an der Oberseite des Ventiltellers in die Öffnung einsetzbar ist. Bei dieser Ausführung lassen sich sämtliche Montageschritte, nämlich das Einsetzen des Aufnahmeraums in den Ventilteller, das Bestücken des Aufnahmeraums mit Ventilelementen und das Verschließen des Aufnahmeraums mit dem Deckel von einer Seite, nämlich an der Oberseite des Ventiltellers, ausführen. Dies vereinfacht in erheblichem Maße die Montage der Ventilbaugruppe.

Das den Aufnahmeraum bildende separate Bauteil weist an seiner Stirnseite zweckmäßig eine ringförmige Sitzfläche für den Dichtungsring sowie außenseitige Längsrippen auf, wobei die Längsrippen an der Sitzfläche überstehen und den auf der Sitzfläche aufliegenden Dichtungsring einfassen. Die Längsrippen können dabei einen Kragen aufweisen, der auf einer Schulterfläche innerhalb der Öffnung des Ventiltellers aufliegt. Auch die Schulterfläche innerhalb der Öffnung des Ventiltellers besteht zweckmäßig aus einer Anordnung aus mehreren Rippen, wobei die Rippenbreite und der Rippenabstand auf die Längsrippen an der Außenseite des den Aufnahmeraum bildenden Bauteils abgestimmt sind. Der Ventilteller und das den Aufnahmeraum bildende Bauteil können kostengünstig als Kunststoffspritzgussteile gefertigt werden.

Im Folgenden wird die Erfindung anhand einer lediglich ein Ausführungsbeispiel darstellenden Zeichnung erläutert. Es zeigen schematisch:
- Fig. 1: eine Ventilbaugruppe für Aerosolbehälter in einer teilweise geschnittenen perspektivischen Darstellung,
- Fig. 2: eine Explosionsdarstellung des in Fig. 1 dargestellten Gegenstandes,
- Fig. 3a, 3b: Schnittdarstellungen der in Fig. 1 dargestellten Ventilbaugruppe in zwei Schnittebenen,
- Fig. 4: den Strömungsweg durch die in Fig. 1 dargestellte Ventilbaugruppe im Falle einer Druckbefüllung eines mit der Ventilbaugruppe verschlossenen Aerosolbehälters,
- Fig. 5: eine weitere Ausgestaltung der Ventilbaugruppe in einer perspektivischen und teilweise geschnittenen Darstellung,
- Fig. 6: eine Explosionsdarstellung des in Fig. 5 gezeigten Gegenstandes,
- Fig. 7: die Draufsicht auf einen Ventilteller der in Fig. 5 dargestellten Ventilbaugruppe,
- Fig. 8: den Strömungsweg durch die in Fig. 5 dargestellte Ventilbaugruppe im Falle einer Druckbefüllung eines mit der Ventilbaugruppe verschlossenen Aerosolbehälters,
- Fig. 9, 10: Ausführungsvarianten der Ventilbaugruppe.

Zum grundsätzlichen Aufbau der in mehreren Ausführungsbeispielen dargestellten Ventilbaugruppe gehören ein Ventilteller 1, eine Ventilanordnung 2, die mindestens ein Abgabeelement 3 in Form eines Stems, einen Dichtungsring 4 und eine Druckfeder 5 umfasst, sowie ein Aufnahmeraum 6 für die Ventilanordnung, der an seiner Unterseite einen Anschluss 7 für ein Steigrohr sowie an seiner Oberseite eine Montageöffnung zum Einsetzen der Ventilanordnung 2 aufweist. Die Montageöffnung des mit dem Ventilteller verbundenen Aufnahmeraums 6 ist von einer Fläche 8 verschlossen, die eine Durchtrittsöffnung 9 für das Abgabeelement 3 aufweist. Der Dichtungsring 4 ist zwischen dieser Fläche 8 und einer die Montageöffnung des Aufnahmeraums 6 umgebenden ringförmigen Sitzfläche 19 eingespannt und verschließt eine Öffnung 11 des Abgabeelements 3, wenn das Abgabeelement 3 unter der Wirkung der Druckfeder 5 axial an dem Dichtungsring 4 abgestützt ist. Die Öffnung 11 bildet eine Dosieröffnung.

Das Abgabeelement 3 ist ein rohrförmiges Ventilelement, welches gemäß der Darstellung in den Fig. 3a und 3b eine Sackbohrung 12 mit mindestens einer an die Sackbohrung anschließenden Öffnung 11 aufweist. Die Öffnung 11 erstreckt sich im Ausführungsbeispiel radial durch die Wandung des Abgabeelements. Das Abgabeelement 3 weist einen Führungsabschnitt 13 auf, der an der Druckfeder 5 der Ventilanordnung 2 abgestützt ist und innerhalb des Aufnahmeraumes 6 axial beweglich geführt ist. Die Öffnung 11 ist oberhalb des Führungsabschnittes 13 angeordnet und mündet in einer Ringnut 14. In der in den Fig. 3a und 3b dargestellten Funktionsstellung greift der Dichtungsring 4 in die Ringnut 14 ein und verschließt die Öffnung 11. Zur Produktabgabe aus einem unter Druck stehenden Aerosolbehälter wird das Abgabeelement 3 niedergedrückt, wobei die Öffnung 11 freikommt und das unter Druck stehende Füllgut durch die Öffnung 11 und die Sackbohrung 12 ausströmt.

Der Dichtungsring 4 ist zweckmäßig als Ringscheibe ausgebildet und besteht aus einem für Dichtungszwecke geeigneten Polymer. Bevorzugt sind elastomere Dichtungswerkstoffe, insbesondere Naturkautschuk, Synthesekautschuk oder thermoplastische Elastomere.

Aus einer vergleichenden Betrachtung der Fig. 1 bis Fig. 3a/b geht hervor, dass am äußeren Umfang des Aufnahmeraums 6 Gaskanäle 15 angeordnet sind, die sich von der Unterseite des Ventiltellers 1 bis zum Umfang des Dichtungsrings 4 erstrecken. Diese Gaskanäle 15 bilden zusammen mit einem Spalt, der zwischen dem Abgabeelement 3 und der das Abgabeelement umgebenden Durchtrittsöffnung 9 vorgesehen ist, einen Strömungsweg zur Druckbefüllung eines mit der Ventilbaugruppe verschlossenen Aerosolbehälters 16. Der Strömungsweg ist in der Fig. 4 dargestellt. Das Abgabeelement bleibt während der Druckbefüllung in der in Fig. 4 dargestellten Position. Zwischen dem Abgabeelement 3 und der das Abgabeelement umgebenden Durchtrittsöffnung 9 ist ein Spalt s vorgesehen, der an einer Stirnfläche des Dichtungsrings 4 endet. Im Falle einer Druckbefüllung des Aerosolbehälters 16 ist der Druck p₁ an der Außenseite der Ventilbaugruppe größer als der Druck p₂ innerhalb des noch unbefüllten Aerosolbehälters 16. An der Stirnfläche des Dichtungsrings 4 baut sich der Druck p₁ auf. Der Dichtungsring 4 ist unterseitig durch das Abgabeelement 3 abgestützt und dichtet den Aufnahmeraum 6 ab. Unter der Wirkung des auf die Stirnfläche des Dichtungsrings 4 wirkenden Drucks p₁ kommt es zu einer elastischen Verformung des Dichtungsrings 4, wobei ein Strömungsweg zwischen der Stirnfläche des Dichtungsrings 4 und der den Aufnahmeraum 6 verschließenden Fläche 8 freigegeben wird. Das Treibmittel strömt entlang des durch Pfeile angedeuteten Strömungsweges über den gesamten Umfang des Dichtungsrings 4 radial ab und wird durch die unmittelbar anschließenden Gaskanäle 15 in den Innenraum des Aerosolbehälters 16 geleitet. Nach Beendigung des Füllvorgangs und Entlastung des von außen auf die Stirnfläche des Dichtungsrings 4 wirkenden Drucks liegt der Dichtungsring 4 wieder mit einer ausreichenden Dichtwirkung an der Fläche 8 an. Damit ist der Strömungsweg, der für die Druckbefüllung benutzt worden ist, wieder betriebssicher verschlossen.

In dem in den Fig. 1 bis 3 dargestellten Ausführungsbeispiel ist die Montageöffnung des Aufnahmeraums 6 an der Oberseite des Ventiltellers 1 zugänglich und ist die Durchtrittsöffnung 9 für das Abgabeelement 3 in einem Deckel 17 angeordnet, der an dem Ventilteller 1 befestigt ist und die Montageöffnung des Aufnahmeraums 6 verschließt. Die Gaskanäle 15 erstrecken sich bis zu einer Fläche an der Unterseite des Deckels 17.

Der Aufnahmeraum 6 und der Ventilteller 1 bestehen in dem in den Fig. 1 bis 3 dargestellten Ausführungsbeispiel aus separaten Bauteilen, die vorzugsweise aus Kunststoff bestehen und als kostengünstige Spritzgussteile gefertigt werden können. Der Ventilteller 1 weist eine Öffnung 18 zur Montage des Aufnahmeraums 6 auf. Der Explosionsdarstellung in Fig. 2 entnimmt man, dass das den Aufnahmeraum 6 bildende Bauteil an der Oberseite des Ventiltellers 1 in die Öffnung 18 einsetzbar ist. Aus den Fig. 1 und 2 ist auch ersichtlich, dass der Aufnahmeraum 6 an seiner Stirnseite eine ringförmige Sitzfläche 19 für den Dichtungsring 4 sowie außenseitige Längsrippen 20 aufweist. Die Längsrippen 20 stehen an der Sitzfläche 19 über und fassen den auf der Sitzfläche 19 aufliegenden Dichtungsring 4 ein. Zur Abstützung des den Aufnahmeraum 6 bildenden Bauteils sind die Längsrippen 20 mit einem Kragen 21 ausgebildet, der auf einer Schulterfläche 22 innerhalb der Öffnung 18 des Ventiltellers 1 aufliegt. Aus Fig. 2 ist ersichtlich, dass die Schulterfläche 22 aus einer Mehrzahl von Rippen 23 besteht, die in der Öffnung des Ventiltellers 1 angeordnet sind. Die Rippen 23 innerhalb der Öffnung 18 des Aufnahmeraums 6 und die an der Außenseite des Aufnahmeraums 6 angeformten Längsrippen 20 korrespondieren hinsichtlich ihrer Auflagefläche. Die Anzahl der Rippen und der Abstand zwischen den Rippen bestimmen die Durchgangsrate des Befüllprozesses.

Der Ventilteller 1 und der Deckel 17 bestehen aus Kunststoff und sind in dem in Fig. 1 dargestellten Ausführungsbeispiel stoffschlüssig durch eine Schweißverbindung 24 verbunden. Die Schweißverbindung 24 kann insbesondere durch eine Lasertechnik hergestellt werden. Andere Schweißverfahren mit Ultraschall, Infrarot und dergleichen sind ebenfalls möglich.

Der Deckel 17 und der Ventilteller 1 können alternativ auch durch eine Rastverbindung verbunden werden. Mögliche Ausführungen einer solchen Rastverbindung sind in den Fig. 9 und 10 dargestellt. Im Ausführungsbeispiel der Fig. 9 weist der Ventilteller 1 an seiner Oberseite einen Kragen 25 auf, in den der Deckel 17 ohne Überstand eingesetzt und durch Rastelemente 26 an der Innenseite des Kragens 25 fixiert ist. Die Rastverbindung ist so ausgestaltet, dass sie ohne Zerstörung des Gegenstandes nicht lösbar ist. Gemäß der in Fig. 19 dargestellten Ausführungsvariante umfasst der Deckel 17 einen an der Oberseite des Ventiltellers 1 angeformten Kragen 25' außenseitig und ist durch Rastelemente 26' an der Außenseite des Kragens 25' fixiert.

Gemäß einer in den Fig. 5 bis 7 dargestellten Ausgestaltung der Erfindung sind der Ventilteller 1 und der Aufnahmeraum 6 zusammen als einstückiges Kunststoffspritzgussteil 27 ausgebildet. Der Aufnahmeraum 6 ist als integraler Bestandteil des Ventiltellers 1 einstückig mit diesem verbunden. An der oberseitigen Stirnfläche des Ventiltellers 1 ist eine Vertiefung 28 mit einer Sitzfläche 19 für den Dichtungsring 4 eingeformt. Gemäß den Darstellungen in den Fig. 5 bis 7 sind die Gaskanäle 15 am Umfang der Vertiefung 28 angeordnet und erstrecken sich bis zur Unterseite des Ventiltellers 1. Die Gaskanäle 15 bilden zusammen mit einem Spalt s, der zwischen dem Abgabeelement 3 und der das Abgabeelement umgebenden Durchtrittsöffnung 9 vorgesehen ist, einen Strömungsweg zur Druckbefüllung eines mit der Ventilbaugruppe verschlossenen Aerosolbehälters 16. Der Strömungsweg für eine Druckbefüllung ist in Fig. 8 dargestellt.

Bei den zuvor beschriebenen Ausführungsbeispielen ist die Montageöffnung des Aufnahmeraums 6 an der Oberseite des Ventiltellers 1 zugänglich, so dass die komplette Montage der Ventilbaugruppe an der Oberseite des Ventiltellers 1 ausgeführt werden kann.

## Patentansprüche

1. Ventilbaugruppe für Aerosolbehälter mit
einem Ventilteller (1),
einer Ventilanordnung (2), die mindestens ein Abgabeelement (3), einen Dichtungsring (4) und eine Druckfeder (5) umfasst, und
einem Aufnahmeraum (6) für die Ventilanordnung (2),
wobei eine Montageöffnung des mit dem Ventilteller (1) verbundenen Aufnahmeraums (6) von einer Fläche (8) verschlossen ist, die eine Durchtrittsöffnung (9) für das Abgabeelement (3) aufweist, wobei der Dichtungsring (4) zwischen dieser Fläche (8) und einer die Montageöffnung des Aufnahmeraums (6) umgebenden ringförmigen Sitzfläche (19) eingespannt ist und eine Öffnung (11) des Abgabeelements (3) verschließt, wenn das Abgabeelement (3) unter der Wirkung der Druckfeder (5) axial an dem Dichtungsring (4) abgestützt istwobei am äußeren Umfang des Aufnahmeraums (6) Gaskanäle (15) angeordnet sind, die sich von der Unterseite des Ventiltellers (1) bis zum Umfang des Dichtungsrings (4) erstrecken, wobei zwischen dem Abgabeelement (3) und der das Abgabeelement umgebenden Durchtrittsöffnung (9) ein Spalt (s) vorgesehen ist, der an einer Stirnfläche des Dichtungsrings (4) endet und mit den Gaskanälen (15) einen Strömungsweg zur Druckbefüllung eines mit der Ventilbaugruppe verschlossenen Aerosolbehälters (16) bildet, **dadurch gekennzeichnet, dass** die Montageöffnung des Aufnahmeraums (6) an der Oberseite des Ventiltellers (1) zugänglich ist und dass die Durchtrittsöffnung (9) für das Abgabeelement (3) in einem Deckel (17) angeordnet ist, der an dem Ventilteller (1) befestigt ist und die Montageöffnung des Aufnahmeraums (6) verschließt, wobei die Gaskanäle (15) sich bis zu einer Fläche des Deckels (17) erstrecken.

2. Ventilbaugruppe nach Anspruch 1, **dadurch gekennzeichnet, dass** der Ventilteller (1) sowie der Deckel (17) aus Kunststoff bestehen und stoffschlüssig durch eine Schweißverbindung oder Klebeverbindung verbunden sind.

3. Ventilbaugruppe nach Anspruch 1, **dadurch gekennzeichnet, dass** der Ventilteller (1) sowie der Deckel (17) aus Kunststoff bestehen und durch eine Rastverbindung formschlüssig verbunden sind.

4. Ventilbaugruppe nach Anspruch 3, **dadurch gekennzeichnet, dass** der Ventilteller (1) an seiner Oberseite einen Kragen (25) aufweist, in den der Deckel (17) ohne Überstand eingesetzt ist, und dass der Deckel (17) durch Rastelemente (26) an der Innenseite des Kragens (25) fixiert ist.

5. Ventilbaugruppe nach Anspruch 3, **dadurch gekennzeichnet, dass** der Deckel (17) einen an der Oberseite des Ventiltellers (1) angeformten Kragen (25') außenseitig umfasst und durch Rastelemente (26') an der Außenseite des Kragens (25') fixiert ist.

6. Ventilbaugruppe nach einem der Ansprüche 2 bis 7, **dadurch gekennzeichnet, dass** der Ventilteller (1) und der Aufnahmeraum (6) zusammen als einstückiges Kunststoffspritzgussteil ausgebildet sind, wobei an der oberseitigen Stirnfläche des Ventiltellers (1) eine Vertiefung (28) mit der Sitzfläche (19) für den Dichtungsring (4) eingeformt ist und wobei die Gaskanäle (15) am Umfang der Vertiefung (28) angeordnet sind und sich bis zur Unterseite des Ventiltellers (1) erstrecken.

7. Ventilbaugruppe nach einem der Ansprüche 1 bis 5, **dadurch gekennzeichnet, dass** der Aufnahmeraum (6) und der Ventilteller (1) aus separaten Bauteilen bestehen, wobei der Ventilteller (1) eine Öffnung (18) zur Montage des Aufnahmeraums (6) aufweist und wobei das den Aufnahmeraum (6) bildende Bauteil an der Oberseite des Ventiltellers (1) in die Öffnung (18) einsetzbar ist.

8. Ventilbaugruppe nach Anspruch 7, **dadurch gekennzeichnet, dass** der Aufnahmeraum (6) an seiner Stirnseite die ringförmige Sitzfläche (19) für den Dichtungsring (4) sowie außenseitige Längsrippen (20) aufweist, wobei die Längsrippen (20) an der Sitzfläche (19) überstehen und den auf der Sitzfläche (19) aufliegenden Dichtungsring(4) einfassen.

9. Ventilbaugruppe nach Anspruch 8, **dadurch gekennzeichnet, dass** die Längsrippen (20) einen Kragen (21) aufweisen, der auf einer Schulterfläche (22) innerhalb der Öffnung des Ventiltellers (1) aufliegt.

10. Ventilbaugruppe nach Anspruch 9, **dadurch gekennzeichnet, dass** die Schulterfläche (22) aus einer Anzahl von Rippen (23) besteht.

11. Ventilbaugruppe nach einem der Ansprüche 7 bis 10, **dadurch gekennzeichnet, dass** der Ventilteller (1) und der Aufnahmeraum (6) separat gefertigte Kunststoffspritzgussteile sind.

## Claims

1. Valve assembly for aerosol container with
a valve head (1),
a valve subassembly (2) which comprises at least one dispensing element (3), one sealing ring (4) and one compression spring (5), and
an accommodation space (6) for the valve subassembly (2),
wherein an assembly opening of the accommodation space (6) connected to the valve head (1) is closed off by a surface (8) which has a passthrough opening (9) for the dispensing element (3), wherein the sealing ring (4) is clamped between said surface (8) and an annular seating surface (19) which surrounds the assembly opening of the accommodation space (6) and closes off an opening (11) in the dispensing element (3) when the dispensing element (3) is braced axially against the sealing ring (4) under the effect of the compression spring (5), wherein gas channels (15) are arranged on the outer periphery of the accommodation space (6), which channels extend from the underside of the valve head (1) to the periphery of the sealing ring (4), wherein a gap (s) is provided between the dispensing element (3) and the passthrough opening (9) which surrounds the dispensing element and ends at a frontal surface of the sealing ring (4) and together with the gas channels (15) forms a flow path for pressurization of an aerosol container (16) which is closed off by the valve assembly,
**characterized in that** the assembly opening of the accommodation space (6) is accessible on the upper side of the valve head (1) and the passthrough opening (9) for the dispensing element (9) is arranged in a cover (17) that is fastened to the valve head (1) and closes off the assembly opening of the accommodation space (6), wherein the gas channels (15) extend to a surface of the cover (17).

2. Valve assembly according to Claim 1, **characterized in that** the valve head (1) and the cover (17) are made of plastic and are joined in a substance-to-substance bond by a welded connection or an adhesive connection.

3. Valve assembly according to Claim 1, **characterized in that** the valve head (1) and the cover (17) are made of plastic and are joined in positive locking manner by a latching connection.

4. Valve assembly according to Claim 3, **characterized in that** the valve head (1) has a collar (25) on the upper side thereof, in which the cover (17) is inserted with no projection, and that the cover (17) is fixed in place by detent elements (26) on the inner side of the collar (25).

5. Valve assembly according to Claim 3, **characterized in that** the cover (17) clasps the outer side of a collar (25') conformed on the top side of the valve head (1) and is fixed in place by detent elements (26') on the outer side of the collar (25').

6. Valve assembly according to any one of Claims 2 to 7, **characterized in that** the valve head (1) and the accommodation space (6) are constructed together as an integral plastic injection moulded part, wherein a recess (28) with the seating surface (19) for the sealing ring (4) is moulded on the upper side frontal surface of the valve head (1), and wherein the gas channels (15) are arranged on the periphery of the recess (28) and extend as far as the underside of the valve head (1).

7. Valve assembly according to any one of Claims 1 to 5, **characterized in that** the accommodation space (6) and the valve head (1) are made from separate components, wherein the valve head (1) has an opening (18) to enable assembly of the accommodation space (6), and wherein the component which forms the accommodation space (6) can be inserted in the opening (18) on the upper side of the valve head (1).

8. Valve assembly according to Claim 7, **characterized in that** the frontal surface of the accommodation space (6) includes the annular seating surface (19) for the sealing ring (4) and external longitudinal ribs (20), wherein the longitudinal ribs (20) on the seating surface (19) protrude and clasp the sealing ring (4) lying flush against the seating surface (19).

9. Valve assembly according to Claim 8, **characterized in that** the longitudinal ribs (20) have a collar (21) which lies flush against a shoulder surface (22) inside the opening in the valve head (1).

10. Valve assembly according to Claim 9, **characterized in that** the shoulder surface (22) consists of a plurality of ribs (23).

11. Valve assembly according to any one of Claims 7 to 10, **characterized in that** the valve head (1) and the accommodation space (6) are separately manufactured plastic injection moulded parts.

## Revendications

1. Module de soupape pour récipients à aérosol, comportant
un plateau de soupape (1),
un dispositif de soupape (2) qui comprend au moins un élément de distribution (3), une bague d'étanchéité (4) et un ressort de compression (5), et
un espace récepteur (6) pour le dispositif de soupape (2),
une ouverture de montage de l'espace récepteur (6) raccordé au plateau de soupape (1) étant fermée par une surface (8) qui présente un orifice de passage (9) pour l'élément de distribution (3), la bague d'étanchéité (4) étant serrée entre cette surface (8) et une surface d'assise de forme annulaire (19) entourant l'orifice de montage de l'espace récepteur (6) et fermant une ouverture (11) de l'élément de distribution (3) lorsque l'élément de distribution (3), sous l'effet du ressort de compression (5), s'appuie axialement au niveau de la bague d'étanchéité (4), étant disposés sur la circonférence extérieure de l'espace récepteur (6) des canaux à gaz (15) qui s'étendent de la face inférieure du plateau de soupape (1) jusqu'à la circonférence de la bague d'étanchéité (4), étant prévu entre l'élément de distribution (3) et l'orifice de passage (9), un interstice (s) qui se termine au niveau d'une surface avant de la bague d'étanchéité (4) et constitue avec les canaux à gaz une voie d'écoulement pour la mise sous pression d'un récipient à aérosol fermé avec le module de soupape, **caractérisé en ce que** l'orifice de montage de l'espace récepteur (6) est accessible à la face supérieure du plateau de soupape (1) et que l'orifice de passage (9) pour l'élément de distribution (3) est pratiqué dans un couvercle (17) qui est fixé au plateau de soupape (1) et ferme l'orifice de montage de l'espace récepteur (6), les canaux à gaz (15) s'étendant jusqu'à une surface du couvercle (17).

2. Module de soupape selon la revendication 1, **caractérisé en ce que** le plateau de soupape (1) et le couvercle (17) sont composés de matière plastique et sont raccordés en correspondance de matière par raccordement soudé ou raccordement collé.

3. Module de soupape selon la revendication 1, **caractérisé en ce que** le plateau de soupape (1) et le couvercle (17) sont composés de matière plastique et sont raccordés en correspondance géométrique par raccordement à déclic.

4. Module de soupape selon la revendication 3, **caractérisé en ce que** le plateau de soupape (1) présente au niveau de sa face supérieure une collerette (25) dans laquelle le couvercle (17) est inséré sans dépasser, et que le couvercle (17) est fixé par des éléments d'enclenchement (26) à la face intérieure de la collerette (25).

5. Module de soupape selon la revendication 3, **caractérisé en ce que** le couvercle (17) comprend une collerette (25') formée sur la face supérieure du plateau de soupape (1) et est fixé par des éléments d'enclenchement (26') à la face extérieure de la collerette (25').

6. Module de soupape selon une des revendications 2 à 7, **caractérisé en ce que** le plateau de soupape (1) et l'espace récepteur (6) sont réalisés ensemble sous forme d'une pièce monobloc moulée par injection en matière plastique, un creux (28) avec la surface d'assise (19) pour la bague d'étanchéité (4) étant pratiqué sur la face avant supérieure du plateau de soupape (1) et les canaux à gaz (15) étant disposés à la circonférence du creux et s'étendant jusqu'à la face inférieure du plateau de soupape (1).

7. Module de soupape selon une des revendications 1 à 5, **caractérisé en ce que** l'espace récepteur (6) et le plateau de soupape (1) sont composés de pièces séparées, le plateau de soupape (1) présentant un orifice (18) pour le montage de l'espace récepteur (6) et la pièce constituant l'espace récepteur (6) pouvant être insérée par la face supérieure du plateau de soupape (1) dans l'orifice (18).

8. Module de soupape selon la revendication 7, **caractérisé en ce que** l'espace récepteur (6) présente au niveau de sa face avant la surface d'assise de forme annulaire (19) pour la bague d'étanchéité (4) ainsi que des nervures longitudinales situées à l'extérieur (20), les nervures longitudinales (20) dépassant de la surface d'assise (19) est enserrant la bague d'étanchéité (4) reposant sur la surface d'assise (19).

9. Module de soupape selon la revendication 8, **caractérisé en ce que** les nervures longitudinales (20) présentent une collerette (21) qui repose sur une surface d'écoulement (22) dans l'orifice du plateau de soupape (1).

10. Module de soupape selon la revendication 9, **caractérisé en ce que** la surface d'épaulement (22) est composée d'un certain nombre de nervures (23).

11. Module de soupape selon une des revendications 7 à 10, **caractérisé en ce que** le plateau de soupape (1) et l'espace récepteur (6) sont des pièces moulées par injection en matière plastique fabriquées séparément.
